# EUROPÄISCHE PATENTANMELDUNG

(11) **EP 2 353 961 A1**
(43) Veröffentlichungstag der Anmeldung: **10.08.2011**
(21) Anmeldenummer: 10000977.8
(22) Anmeldetag: 01.02.2010
(51) Int. Cl.: B61F 5/00, B61F 5/38

(54) **Fahrwerk für ein Schienenfahrzeug**

(71) Anmelder: Stadler Bussnang AG, 9565 Bussnang (CH)
(72) Erfinder: Kossmann, Claudia, 8400 Winterthur (CH); Holtgrewe, Christoph Alexander, 8280 Kreuzlingen (CH)
(74) Vertreter: Münch, Martin Walter

(57) **Zusammenfassung**

Die Erfindung betrifft ein Fahrwerk für ein Schienenfahrzeug mit zwei Radsätzen (1) und einem auf diesen abgestützten Rahmen (2). Jeder der Radsätze (1) ist derartig geführt. Dass er auf jeder Radseite ausgehend von einer neutralen Grundposition horizontal in und entgegen der Fahrtrichtung gegenüber dem Rahmen (2) verschiebbar ist. Dabei ist er auf jeder Radseite derartig mit einer hydraulischen Anordnung (17a, 17b) mit jeweils einer im Volumen veränderbaren ersten Hydraulikkammer (4a) und einer im Volumen veränderbaren zweiten Hydraulikkammer (4b) gekoppelt ist, dass bei einer Verschiebung in Fahrtrichtung dieses Radsatzes (1) auf der jeweiligen Radseite Hydraulikflüssigkeit aus der ersten Hydraulikkammer (4a) verdrängt wird und bei einer Verschiebung entgegen der Fahrtrichtung Hydraulikflüssigkeit aus der zweiten Hydraulikkammer (4b) verdrängt wird. Die ersten Hydraulikkammern (4a) der hydraulischen Anordnungen (17a, 17b) beider Radseiten sind über eine erste Verbindungsleitung (5a) miteinander verbunden und die zweiten Hydraulikkammern (4b) beider Radseiten sind über eine zweite Verbindungsleitung (5b) miteinander verbunden.

Durch die Erfindung wird ein Fahrwerk für ein Schienenfahrzeug zur Verfügung gestellt, welches in allen Betriebsituationen eine verschleissarme Bogenfahrt ermöglicht, da die Einstellbarkeit der Radsätze für die Bogenfahrt auch beim Traktions- und Bremsbetrieb erhalten bleibt.

## Beschreibung

Die vorliegende Erfindung betrifft ein Fahrwerk für ein Schienenfahrzeug sowie ein Schienenfahrzeug mit einem solchen Fahrwerk gemäss den Oberbegriffen der unabhängigen Patentansprüche.

Im Schienenverkehr werden besonders hohe Anforderungen an die Fahrwerke von Schienenfahrzeugen gestellt. Diese unterliegen hohen Belastungen und müssen über viele Jahre hinweg einen sicheren, verschleissarmen Betrieb gewährleisten und sollen dabei zudem wartungsarm sein.

Entscheidend für die Sicherheit und das Verschleissverhalten der Fahrwerke sowohl bezüglich der Fahrwerkskomponenten als auch der Schienen ist dabei die Verbindung der Radsätze mit den Fahrwerksrahmen. Bezüglich der horizontalen Führung ergibt sich der Zielkonflikt, dass für eine Geradeausfahrt mit hoher Geschwindigkeit die Längssteifigkeit möglichst hoch sein sollte, während für eine verschleissarme Kurvenfahrt eine gewisse Nachgiebigkeit in Längsrichtung wünschenswert ist, damit sich die Radsätze bei der Kurvenfahrt den unterschiedlichen Radien der Gleisbögen anpassen können.

Um diesem Problem zu begegnen, wurden in der Vergangenheit verschiedenste aktive und passive Fahrwerkssysteme entwickelt, welche jedoch entweder konstruktiv aufwendig und entsprechend kostenintensiv in der Herstellung und im Unterhalt sind oder aber wenig wirkungsvoll bzw. stark beschränkt bezüglich ihres Einsatzbereichs.

So ist beispielsweise ein Fahrwerk für ein Schienenfahrzeug mit zwei in Fahrtrichtung gesehen hintereinander angeordneten Radsätzen und einem federnd auf den Radsätzen abgestützten Rahmen bekannt geworden, bei welchem die Radsätze auf jeder Radseite über einen mit einem hydraulischen Achslenkerlager am Rahmen angelenkten Achslenker geführt sind. Die Achslenkerlager sind dabei derartig ausgebildet, dass sie jeweils, ausgehend von einer neutralen Grundposition, eine Verschiebung des ihnen zugeordneten Achslenkers horizontal in und entgegen der Fahrtrichtung gegenüber dem Rahmen zulassen und bei einer Verschiebung desselben in Fahrtrichtung Hydraulikflüssigkeit aus einer internen ersten Hydraulikkammer in eine interne zweite Hydraulikkammer verdrängen und bei einer Verschiebung des Achslenkers entgegen der Fahrtrichtung entsprechend umgekehrt. Zwischen den internen ersten und zweiten Hydraulikkammern der Achslenkerlager ist jeweils eine Drossel eingebaut, welche bewirkt, dass das Lager auf kurze Kraftstösse in horizontaler Richtung, wie sie typischerweise beim Geradeauslauf mit hoher Geschwindigkeit auftreten, relativ steif reagiert, während es auf länger andauernde Auslenkungskräfte in horizontaler Richtung, wie sie typischerweise beim Durchfahren von Kurven auftreten, relativ weich reagiert.

Derartige Fahrwerke weisen den Vorteil auf, dass sie konstruktiv relativ einfach sind und wenig Wartung benötigen. Sie weisen jedoch den Nachteil auf, dass bei angetriebenen Radsätzen und im Bremsbetrieb die Achslenkerlager des jeweiligen Radsatzes durch die horizontalen Zug- bzw. Schubkräfte gleichsinnig in eine ihrer beiden Endlagenpositionen gedrückt werden und dadurch ihre Einstellbarkeit für die Bogenfahrt weitestgehend verlieren, so dass sie zufriedenstellend nur für nicht angetriebenen Laufachsen ausserhalb des Bremsbetriebs funktionieren.

Es stellt sich deshalb die Aufgabe, ein Fahrwerk für ein Schienenfahrzeug und ein Schienenfahrzeug zur Verfügung zu stellen, welche die zuvor erwähnten Nachteile des Standes der Technik nicht aufweisen oder diese zumindest teilweise vermeiden.

Diese Aufgabe wird durch das Fahrwerk und das Schienenfahrzeug gemäss den unabhängigen Patentansprüchen gelöst.

Demgemäss betrifft ein erster Aspekt der Erfindung ein Fahrwerk für ein Schienenfahrzeug. Das Fahrwerk umfasst einen oder mehrere Radsätze oder Radsatzgruppen und einen bevorzugterweise federnd auf den Radsätzen oder Radsatzgruppen abgestützten Rahmen. Ein Radsatz umfasst jeweils zwei Räder, welche über eine starre Achse miteinander verbunden sind.

Mindestens einer der Radsätze oder mindestens eine der Radsatzgruppen des Fahrwerks ist als einstellbarer Radsatz oder einstellbare Radsatzgruppe ausgebildet.

Hierzu ist der Radsatz oder die Radsatzgruppe derartig geführt, dass dieser oder diese auf jeder Radseite ausgehend von einer neutralen Grundposition, welche dieser oder diese bei Geradeausfahrt gegenüber dem Rahmen einnimmt, horizontal in und entgegen der Fahrtrichtung gegenüber dem Rahmen verschiebbar ist.

Weiter ist der Radsatz oder die Radsatzgruppe hierzu jeweils auf jeder Radseite derartig mit einer hydraulischen Anordnung umfassend eine erste und eine zweite im Volumen veränderbare Hydraulikkammer gekoppelt, dass bei einer Verschiebung in Fahrtrichtung dieses Radsatzes oder dieser Radsatzgruppe auf der jeweiligen Radseite Hydraulikflüssigkeit aus der ersten Hydraulikkammer der jeweiligen hydraulischen Anordnung verdrängt wird und bei einer Verschiebung entgegen der Fahrtrichtung Hydraulikflüssigkeit aus der zweiten Hydraulikkammer der jeweiligen hydraulischen Anordnung verdrängt wird.

Dabei sind jeweils die ersten Hydraulikkammern der hydraulischen Anordnungen beider Radseiten über eine erste Verbindungsleitung zu einem ersten Hydraulikkreis miteinander verbunden und die zweiten Hydraulikkammern der hydraulischen Anordnungen beider Radseiten über eine zweite Verbindungsleitung zu einem zweiten Hydraulikkreis miteinander verbunden. Hierdurch ist jeweils ein Austausch von Hydraulikflüssigkeit zwischen den zum ersten Hydraulikkreis miteinander verbundenen ersten Hydraulikkammern der hydraulischen Anordnungen und zwischen den zum zweiten Hydraulikkreis miteinander verbundenen zweiten Hydraulikkammern derselben möglich, nicht jedoch ein Austausch von Hydraulikflüssigkeit zwischen dem ersten und dem zweiten Hydraulikkreis.

Wenn das Fahrwerk mehr als zwei Radsätze oder Radsatzgruppen aufweist, sind zumindest die am weitesten voneinander entfernten Radsätze oder Radsatzgruppen des Fahrwerks auf die zuvor beschriebene Weise als einstellbare Radsätze oder einstellbare Radsatzgruppen ausgebildet.

Durch die erfindungsgemässe Ausgestaltung des Fahrwerks werden die einstellbaren Radsätze oder Radsatzgruppen jeweils sowohl in Fahrtrichtung als auch entgegen der Fahrtrichtung schwimmend abgestützt, so dass sie auch bei Einleitung grosser und andauernder horizontaler Zug-und Schubkräfte, wie sie bei angetriebenen Radsätzen bzw. Radsatzgruppen oder im Bremsbetrieb auftreten, ihre Einstellbarkeit für die Bogenfahrt behalten und dadurch in allen Betriebsituationen eine verschleissarme Bogenfahrt ermöglichen.

In einer bevorzugten Ausführungsform weist das Fahrwerk genau zwei in Fahrtrichtung gesehen hintereinander angeordnete Radsätze oder Radsatzgruppen auf, von denen beide als einstellbarer Radsatz oder einstellbare Radsatzgruppe ausgebildet sind. Solche Fahrwerke passen sich besonders gut unterschiedlichen Bogenradien an und sind bevorzugterweise als Drehgestelle ausgebildet.

In einer anderen bevorzugten Ausführungsform weist das Fahrwerk eine ungerade Anzahl von in Fahrtrichtung gesehen hintereinander angeordneten Radsätzen oder Radsatzgruppen auf, und zwar bevorzugterweise genau drei in Fahrtrichtung gesehen hintereinander angeordnete Radsätze oder Radsatzgruppen. Dabei ist der mittlere Radsatz oder die mittlere Radsatzgruppe horizontal in und entgegen der Fahrtrichtung unverschieblich gegenüber dem Rahmen ausgebildet, während zumindest die am weitesten voneinander entfernten Radsätze oder Radsatzgruppen des Fahrwerks oder alle übrigen Radsätze oder Radsatzgruppen als einstellbare Radsätze oder einstellbare Radsatzgruppen ausgebildet sind. Insbesondere wenn zumindest die einstellbaren Radsätze oder Radsatzgruppen des Fahrwerks auf jeder ihrer Radseiten über einen mit einem Achslenkerlager am Rahmen angelenkten Achslenker geführt sind, kann durch eine solche Konstruktionsweise kostengünstig ein vielachsiges Fahrwerk zur Verfügung gestellt werden, welches eine verschleissarme Bogenfahrt ermöglicht.

In einer weiteren bevorzugten Ausführungsform werden die einstellbaren Radsätze oder Radsatzgruppen des Fahrwerks jeweils auf jeder ihrer Radseiten über einen mit einem hydraulischen Achslenkerlager am Rahmen angelenkten Achslenker geführt. Dabei bildet das Achslenkerlager die anspruchsgemässe hydraulische Anordnung mit der ersten und der zweiten Hydraulikkammer und ist derartig ausgestaltet, dass es, ausgehend von einer neutralen Grundposition, welche der Achslenker bei Geradeausfahrt gegenüber dem Rahmen einnimmt, eine Verschiebung des Achslenkers horizontal in und entgegen der Fahrtrichtung gegenüber dem Rahmen zulässt und bei einer Verschiebung in Fahrtrichtung Hydraulikflüssigkeit aus der ersten Hydraulikkammer verdrängt und bei einer Verschiebung entgegen der Fahrtrichtung Hydraulikflüssigkeit aus einer zweiten Hydraulikkammer verdrängt. Durch die Verwendung von Achslenkern ergibt sich der Vorteil, das der jeweilige einstellbare Radsatz oder die jeweilige einstellbare Radsatzgruppe beim Durchfahren eines Gleichbogens nicht lediglich verdreht sondern vielmehr verschwenkt wird, was insbesondere dann von Vorteil ist, wenn das Fahrwerk eine ungrade Anzahl von in Fahrtrichtung gesehen hintereinander angeordneten Radsätzen oder Radsatzgruppen aufweist und der mittlere Radsatz oder die mittlere Radsatzgruppe horizontal in und entgegen der Fahrtrichtung unverschieblich gegenüber dem Rahmen ist.

Sind die anspruchsgemässen hydraulischen Anordnungen der einstellbaren Radsätze oder der einstellbaren Radsatzgruppen derartig ausgebildet, dass das je Millimeter Verschiebungsweg aus den jeweiligen ersten bzw. zweiten Hydraulikkammern verdrängte Hydraulikflüssigkeitsvolumen bei allen Hydraulikkammern gleich gross ist, so ergibt sich ein symmetrisches Einstellverhalten.

Mit Vorteil sind der erste Hydraulikkreis und der zweite Hydraulikkreis jedes einstellbaren Radsatzes oder jeder einstellbaren Radsatzgruppe jeweils mit einer Druckquelle verbunden, zur Bereitstellung eines statischen Überdruckes im jeweiligen Hydraulikkreis. Hierdurch wird eine Überwachung auf Dichtheit des jeweiligen Hydraulikkreises auf einfache Weise mittels eines Drucksensors möglich.

Weiter ist es bevorzugt, wenn jeweils in den Verbindungsleitungen zwischen den ersten Hydraulikkammern und den zweiten Hydraulikkammern der hydraulischen Anordnungen jedes einstellbaren Radsatzes oder jeder einstellbaren Radsatzanordnung bevorzugterweise einstellbare Drosselelemente vorhanden sind, zur Erzeugung eines hydraulischen Widerstands beim Durchströmen der Verbindungsleitungen. Durch diese Massnahme kann das Ansprechverhalten des Fahrwerks insbesondere auf kurze Kraftstösse in horizontaler Richtung, wie sie typischerweise beim Geradeauslauf mit hoher Geschwindigkeit auftreten, beeinflusst werden, was bevorzugterweise dahingehend erfolgt, dass es auf derartige kurze Kraftstösse relativ steif reagiert, während es auf länger andauernde Auslenkungskräfte in horizontaler Richtung, wie sie typischerweise beim Durchfahren von Kurven auftreten, relativ weich reagiert.

In noch einer weiteren bevorzugten Ausführungsform ist zumindest einer der einstellbaren Radsätze oder eine der einstellbaren Radsatzgruppen des Fahrwerks antreibbar, z.B. mittels eines am Fahrwerk angeordneten Elektromotors. Bei derartigen Ausführungsformen kommen die Vorteile der Erfindung besonders deutlich zum Tragen.

Weiter ist es bevorzugt, dass das Fahrwerk ein Laufwerk oder ein Drehgestell für ein Schienenfahrzeug ist.

Ebenfalls von Vorteil ist es, dass jedem der Radsätze oder Radsatzgruppen des Fahrwerks je Radseite ein Federelement, bevorzugterweise eine Spiralfederanordnung oder eine Luftfederanordnung, zugeordnet ist, über welches der Rahmen federnd auf dem Radsatz oder der Radsatzgruppe abgestützt ist. Hierdurch kann ein guter Fahrkomfort bei vernünftiger Wanksteifigkeit erzielt werden. Zur Dämpfung der Ein- und Ausfederungsbewegung der Radsätze oder Radsatzgruppen ist es weiter bevorzugt, dass jedem der Radsätze oder Radsatzgruppen des Fahrwerks je Radseite ein Dämpferelement, insbesondere ein hydraulischer Dämpfer, zugeordnet ist.

Ein zweiter Aspekt der Erfindung betrifft ein Schienenfahrzeug mit mindestens einem Fahrwerk gemäss dem ersten Aspekt der Erfindung.

Dabei umfasst das Schienenfahrzeug in einer ersten bevorzugten Ausführungsform zwei Fahrwerke gemäss dem ersten Aspekt der Erfindung, deren Rahmen durch einen Fahrzeugrahmen des Schienenfahrzeugs gebildet sind. Bei solchen Schienenfahrzeugen sind die erfindungsgemässen Fahrwerke typischerweise als Laufwerke ausgebildet.

In einer anderen bevorzugten Ausführungsform umfasst das Schienenfahrzeug zwei Fahrwerke gemäss dem ersten Aspekt der Erfindung, wobei die beiden Fahrwerke jeweils einen eigenen Rahmen aufweisen, welcher mit einem Fahrzeugrahmen des Schienenfahrzeugs verbunden ist. Bei solchen Schienenfahrzeugen sind die erfindungsgemässen Fahrwerke typischerweise als Drehgestelle ausgebildet.

Dabei ist es bevorzugt, dass sich der Fahrzeugsrahmen des Schienenfahrzeugs über Federelemente auf dem jeweiligen Fahrwerksrahmen abstützt, insbesondere über Luftfederelemente. Hierdurch lässt sich der Fahrkomfort deutlich verbessern.

Weitere bevorzugte Ausführungen der Erfindung ergeben sich aus den abhängigen Ansprüchen und aus der nun folgenden Beschreibung anhand der Figuren. Dabei zeigen:
Fig. 1 einen Längsschnitt durch einen Teil eines Fahrwerks des Standes der Technik im Bereich einer Radsatzlagerung.
Fig. 2a einen Horizontalschnitt durch das Radlenkerlager des Fahrwerks aus Fig. 1;
Fig. 2b einen Vertikalschnitt durch das Radlenkerlager des Fahrwerks aus Fig. 1;
Fig. 3 schematisch die wesentlichen Bestandteile des in Fig. 1 dargestellten Teils des Fahrwerks.
Fig. 4 schematisch die wesentlichen Bestandteile eines ersten als Drehgestell ausgebildeten erfindungsgemässen Fahrwerks in einer Grundstellung;
Fig. 5 eine Darstellung wie Fig. 4 bei Geradeausfahrt im Traktionsbetrieb;
Fig. 6 eine Darstellung wie Fig. 4 bei Bogenfahrt im Traktionsbetrieb; und
Fig. 7 schematisch die wesentlichen Bestandteile eines zweiten erfindungsgemässen Fahrwerks in einer neutralen Grundstellung.

Fig. 1 zeigt einen teilweise schematisierten Längsschnitt durch einen Teil eines aus dem Stand der Technik bekannten Fahrwerks im Bereich einer Radsatzlagerung. Wie zu erkennen ist, ist der Radsatz 1 auf jeder Radseite in einem Radlenker 7 gelagert, welcher über ein hydraulisches Radlenkerlager 6 am Fahrwerksrahmen 2 angelenkt ist. Der Fahrwerksrahmen 2 stützt sich je Radseite über Primärfedern 8 auf dem jeweiligen Lagergehäuse 10 ab. Zwischen dem freien Ende 3 des jeweiligen Radlenkers 7 und dem Fahrwerksrahmen 2 ist jeweils ein hydraulischer Dämpfer 9 angeordnet.

Wie den Figuren 2a und 2b zu entnehmen ist, welche einen Horizontalschnitt (Fig. 2a) und einen Vertikalschnitt (Fig. 2b) durch das hydraulische Radlenkerlager 6 zeigen, weist dieses ein umlaufendes Gummielement 11 auf, welches zusammen mit einem äusseren Gehäuse 12 eine in Fahrtrichtung F gesehen erste (vordere) Hydraulikkammer 4a und eine zweite (hintere) Hydraulikkammer 4b bildet. Die beiden Hydraulikkammern 4a, 4b sind mit Hydraulikflüssigkeit gefüllt und über einen spiralförmigen Drosselkanal 13, der von dem zentralen Lagerbolzen 14 und der diesen umgebenden Lagerbüchse 15 des Radlenkerlagers 6 gebildet wird, hydraulisch miteinander verbunden.

Da das Gummielement 11 elastisch ist und die Hydraulikflüssigkeit in den Hydraulikkammern 4a, 4b über den Drosselkanal 13 von einer Hydraulikkammer in die andere Hydraulikkammer verdrängt werden kann, kann sich das äussere Gehäuse 12, welches mit dem Radlenker 7 verbunden ist, unter einer am Radlenker 7 angreifenden horizontalen Zug- oder Schubkraft ausgehend von der dargestellten neutralen Grundposition horizontal in und entgegen der Fahrtrichtung F gegenüber dem Lagerbolzen 14, welcher mit dem Rahmen 2 verbunden ist, verschieben, unter einer Verdrängung von Hydraulikflüssigkeit aus der druckkraftbeaufschlagten Hydraulikkammer in die zugkraftbeaufschlagte Hydraulikkammer. Dabei bewirkt die Drosselwirkung des Drosselkanals 13, dass das Lager 6 auf kurze Kraftstösse in horizontaler Richtung, wie sie typischerweise beim Geradeauslauf mit hoher Geschwindigkeit auftreten, relativ steif reagiert, während es auf länger andauernde Auslenkungskräfte in horizontaler Richtung, wie sie typischerweise beim Durchfahren von Kurven auftreten, relativ weich reagiert.

Nachteilig bei dieser Ausführung ist jedoch, dass bei angetriebenen Radsätzen und im Bremsbetrieb die beiden Achslenkerlager 6 des jeweiligen Radsatzes 1 durch die länger andauernden grossen horizontalen Zug- bzw. Schubkräfte gleichsinnig in eine ihrer beiden Endlagenpositionen gedrückt werden und dadurch die Einstellbarkeit des Radsatzes 1 für die Bogenfahrt verloren geht.

Fig. 3 zeigt schematisch die wesentlichen Bestandteile der in Fig. 1 dargestellten vorderen Hälfte des bekannten Fahrwerks. Dabei bezeichnen die Bezugsziffern 1a und 1b die beiden Räder des vorderen Radsatzes 1, die Bezugsziffer 7 jeweils die Radlenker des vorderen Radsatzes 1, die Bezugsziffer 6 jeweils die Radlenkerlager der beiden Radlenker 7, die Bezugsziffern 4a und 4b jeweils die erste (vordere) und die zweite (hintere) Hydraulikkammer des jeweiligen Radlenkerlagers 6 sowie die Bezugsziffer 16 jeweils die durch den jeweiligen Drosselkanal 13 zwischen den Hydraulikkammern 4a und 4b gebildete hydraulische Verbindungsleitung.

Fig. 4 zeigt in gleicher schematischer Darstellungsweise wie Fig. 3 die wesentlichen Bestandteile eines ersten erfindungsgemässen, als Drehgestell ausgebildeten Fahrwerks in einer neutralen Grundstellung, welche es beim Geradeauslauf einnimmt. Zusätzlich zu den in Fig. 3 dargestellten Bestandteilen ist hier der Drehgestellrahmen 2 dargestellt. Wie zu erkennen ist, umfasst das Drehgestell einen vorderen Radsatz mit zwei Rädern 1a, 1b und einen hinteren Radsatz mit zwei Rädern 1c, 1d. Die beiden Radsätze sind jeweils auf jeder ihrer Radseiten über einen mit einem hydraulischen Achslenkerlager 6 am Rahmen 2 angelenkten Achslenker 7 geführt. Dabei bildet jeweils das Achslenkerlager 6 die anspruchsgemässe hydraulische Anordnung mit der ersten Hydraulikkammer 4a und der zweiten Hydraulikkammer 4b, indem es bis auf den Drosselkanal 13, den es hier nicht aufweist, identisch ausgebildet ist wie das Achslenkerlager 6 des in den Figuren 1 bis 3 dargestellten Fahrwerks.

Wie aus einer Zusammenschau mit Fig. 3 zu erkennen ist, sind hier nicht jeweils die erste (vordere) Hydraulikkammer 4a und die zweite (hintere) Hydraulikkammer 4b des jeweiligen Radlenkerlagers 6 durch eine Verbindungsleitung 16 hydraulisch miteinander verbunden. Vielmehr sind hier je Radsatz die ersten (vorderen) Hydraulikkammern 4a der hydraulischen Anordnungen 3 beider Radseiten über eine erste Verbindungsleitung 5a miteinander verbunden und die zweiten (hinteren) Hydraulikkammern 4b dieser hydraulischen Anordnungen über eine zweite Verbindungsleitung 5b. Auf diese Weise ist je Radsatz ein Austausch von Hydraulikflüssigkeit zwischen den ersten Hydraulikkammern 4a und zwischen den zweiten Hydraulikkammern 4b der hydraulischen Achslenkerlager 6 beider Radseiten des Radsatzes möglich.

Fig. 5 zeigt die in Fig. 4 dargestellten Komponenten des erfindungsgemässen Fahrwerks in einer Situation bei Geradeausfahrt und mit angetriebenen Rädern 1a-1d, also im Traktionsbetrieb. Die Kraftrichtung der dabei auf die Radsätze einwirkenden horizontalen Kräfte ist jeweils durch vor bzw. hinter den Rädern 1a-1d angebrachte Pfeile angezeigt. Wie zu erkennen ist, sind in diesem Betriebszustand je Radsatz die Achslenkerlager 6 der beiden Achslenker 7 in der neutralen Grundstellung in Längsrichtung hydraulisch gesperrt. Die vom Hydraulikfluid angestrebte Fliessrichtung ist an den Verbindungsleitungen 5a, 5b der Hydraulikkammern 4a, 4b jeweils durch Pfeile dargestellt.

Im Gegensatz zu der in Fig. 3 dargestellten Anordnung können die Achslenkerlager hier in Kraftrichtung nicht ausweichen, sofern die Führungskräfte an den Rädern 1a, 1b; 1c, 1d des jeweiligen Radsatzes gleich gross sind.

Bei Geradeausfahrt im Bremsbetrieb ergibt sich dieselbe Situation mit sinngemäss umgekehrten Kraftrichtungen der auf die Radsätze einwirkenden horizontalen Kräfte und sinngemäss umgekehrten angestrebten Fliessrichtungen der Hydraulikflüssigkeit.

Fig. 6 zeigt die in Fig. 4 dargestellten Komponenten des erfindungsgemässen Fahrwerks in einer Situation beim Durchfahren eines in Fahrtrichtung F nach rechts führenden Gleisbogens mit angetriebenen Rädern 1a-1d. Die Kraftrichtung der dabei auf die Radsätze einwirkenden horizontalen Kräfte ist wiederum jeweils durch vor bzw. hinter den Rädern 1a-1d angebrachte Pfeile angezeigt.

Wie in Zusammenschau mit Fig. 5 zu erkennen ist, in welchem die Geradeausfahrt im Traktionsbetrieb dargestellt ist, haben in diesem Betriebszustand die Achslenkerlager 6 des kurveninneren Achslenkers 7 des vorderen Radsatzes und des kurvenäusseren Achslenkers 7 des hinteren Radsatzes jeweils entgegen der Fahrtrichtung F nachgegeben, während die Achslenkerlager 6 des kurveninneren Achslenkers 7 des hinteren Radsatzes und des kurvenäusseren Achslenkers 7 des vorderen Radsatzes jeweils in Fahrtrichtung F nachgegeben haben.

Dieses Nachgeben der Achslenkerlager 6 wird durch die zusätzlich zu den Traktionskräften wirkenden Spurführungskräfte S hervorgerufen, welche jeweils durch zusätzlich vor bzw. hinter den Rädern 1a-1d angebrachte und mit S bezeichnete Pfeile angezeigt werden. Durch die Spurführungskräfte S wird je Radsatz Hydraulikflüssigkeit aus getrennten Hydraulikkammern der beiden Achslenkerlager 6 verdrängt, wodurch sich die Achslenker 7 horizontal verschieben und der jeweilige Radsatz radial einstellt.

Die jeweilige Fliessrichtung der Hydraulikflüssigkeit beim Wechseln von der in Fig. 4 oder Fig. 5 gezeigten Situation zu der in Fig. 6 gezeigten Situation ist an den Verbindungsleitungen 5a, 5b der Hydraulikkammern 4a, 4b jeweils durch Pfeile dargestellt.

Bei Bogenfahrt im Bremsbetrieb ergibt sich dieselbe Situation mit sinngemäss umgekehrten Kraftrichtungen der auf die Radsätze einwirkenden horizontalen Kräfte und sinngemäss umgekehrten angestrebten Fliessrichtungen der Hydraulikflüssigkeit.

Fig. 7 zeigt schematisch die wesentlichen Bestandteile eines zweiten erfindungsgemässen Fahrwerks in einer neutralen Grundstellung bei Geradeausfahrt. Das Fahrwerk weist zwei in Fahrtrichtung hintereinander angeordnete Radsätze 1 auf, auf denen sich ein Fahrzeugrahmen 2 abstützt. Die Lagergehäuse 10 der Radsätze 1 sind horizontal in und entgegen der Fahrtrichtung F verschiebbar gegenüber dem Fahrwerksrahmen 2 geführt und stützen sich jeweils in und entgegen der Fahrtrichtung F mit einer hydraulischen Zylinder-Kolben-Einheit 17a, 17b (auch als Hydraulikzylinder bezeichnet) gegenüber dem Rahmen 2 ab. Dabei sind pro Radsatz 1 jeweils die Hydraulikkammern 4a der fahrtrichtungsseitigen Zylinder-Kolben-Einheiten 17a und die Hydraulikkammern 4b der entgegen der Fahrtrichtung orientierten Zylinder-Kolben-Einheiten 17b über Verbindungsleitungen 5a, 5b miteinander verbunden, so dass jeweils ein Austausch von Hydraulikflüssigkeit zwischen den miteinander verbundenen Hydraulikkammern beider Radseiten stattfinden kann.

Während in der vorliegenden Anmeldung bevorzugte Ausführungen der Erfindung beschrieben sind, ist klar darauf hinzuweisen, dass die Erfindung nicht auf diese beschränkt ist und auch in anderer Weise innerhalb des Umfangs der nun folgenden Ansprüche ausgeführt werden kann.

## Patentansprüche

1. Fahrwerk für ein Schienenfahrzeug mit mindestens einem Radsatz (1) oder mindestens einer Radsatzgruppe und einem insbesondere federnd auf dem mindestens einen Radsatz (1) oder der mindestens einen Radsatzgruppe abgestützten Rahmen (2),
wobei mindestens ein Radsatz (1) oder eine Radsatzgruppe des Fahrwerks oder, wenn das Fahrwerk mehr als zwei Radsätze (1) oder Radsatzgruppen aufweist, zumindest die am weitesten voneinander entfernten Radsätze (1) oder Radsatzgruppen des Fahrwerks als einstellbarer Radsatz (1) oder einstellbare Radsatzgruppe ausgebildet ist oder sind, derart,
dass der Radsatz (1) oder die Radsatzgruppe derartig geführt ist, dass dieser oder diese jeweils auf jeder Radseite ausgehend von einer neutralen Grundposition horizontal in und entgegen der Fahrtrichtung gegenüber dem Rahmen (2) verschiebbar ist,
und jeweils auf jeder Radseite derartig mit einer hydraulischen Anordnung (6, 17a, 17b) mit jeweils einer im Volumen veränderbaren ersten Hydraulikkammer (4a) und einer im Volumen veränderbaren zweiten Hydraulikkammer (4b) gekoppelt ist, dass bei einer Verschiebung in Fahrtrichtung dieses Radsatzes (1) oder dieser Radsatzgruppe auf der jeweiligen Radseite Hydraulikflüssigkeit aus der ersten Hydraulikkammer (4a) der jeweiligen hydraulischen Anordnung (6, 17a, 17b) verdrängt wird und bei einer Verschiebung entgegen der Fahrtrichtung Hydraulikflüssigkeit aus der zweiten Hydraulikkammer (4b) der jeweiligen hydraulischen Anordnung (6, 17a, 17b) verdrängt wird,
wobei jeweils die ersten Hydraulikkammern (4a) der hydraulischen Anordnungen (6, 17a, 17b) beider Radseiten über eine erste Verbindungsleitung (5a) zu einem ersten Hydraulikkreis miteinander verbunden sind und die zweiten Hydraulikkammern (4b) der hydraulischen Anordnungen (6, 17a, 17b) beider Radseiten über eine zweite Verbindungsleitung (5b) zu einem zweiten Hydraulikkreis miteinander verbunden sind,
so dass jeweils ein Austausch von Hydraulikflüssigkeit zwischen den miteinander verbundenen ersten Hydraulikkammern (4a) und zwischen den miteinander verbundenen zweiten Hydraulikkammern (4b) der hydraulischen Anordnungen (6, 17a, 17b) beider Radseiten stattfinden kann.

2. Fahrwerk nach Anspruch 1, **dadurch gekennzeichnet, dass** das Fahrwerk genau zwei in Fahrtrichtung (F) gesehen hintereinander angeordneten Radsätze (1) oder Radsatzgruppen aufweist und beide Radsätze (1) oder Radsatzgruppen als einstellbarer Radsatz (1) oder einstellbare Radsatzgruppe ausgebildet sind.

3. Fahrwerk nach Anspruch 1, **dadurch gekennzeichnet, dass** das Fahrwerk eine ungerade Anzahl von in Fahrtrichtung (F) gesehen hintereinander angeordneten Radsätze (1) oder Radsatzgruppen aufweist, insbesondere genau drei in Fahrtrichtung (F) gesehen hintereinander angeordnete Radsätze (1) oder Radsatzgruppen, wobei der mittlere Radsatz (1) oder die mittlere Radsatzgruppe horizontal in und entgegen der Fahrtrichtung (F) unverschieblich gegenüber dem Rahmen (2) ist.

4. Fahrwerk nach einem der vorangehenden Ansprüche, **dadurch gekennzeichnet, dass** die einstellbaren Radsätze (1) oder Radsatzgruppen des Fahrwerks jeweils auf jeder ihrer Radseiten über einen mit einem Achslenkerlager (6) am Rahmen (2) angelenkten Achslenker (7) geführt sind,
wobei das Achslenkerlager (6) die hydraulische Anordnung (6, 17a, 17b) mit der ersten Hydraulikkammer (4a) und der zweiten Hydraulikkammer (4b) bildet und derartig ausgebildet ist, dass es, ausgehend von einer neutralen Grundposition, eine Verschiebung des Achslenkers (7) horizontal in und entgegen der Fahrtrichtung (F) gegenüber dem Rahmen (2) zulässt und bei einer Verschiebung in Fahrtrichtung (F) Hydraulikflüssigkeit aus der ersten Hydraulikkammer (4a) verdrängt und bei einer Verschiebung entgegen der Fahrtrichtung (F) Hydraulikflüssigkeit aus der zweiten Hydraulikkammer (4b) verdrängt.

5. Fahrwerk nach einem der vorangehenden Ansprüche, **dadurch gekennzeichnet, dass** die hydraulischen Anordnungen (6, 17a, 17b) jedes einstellbaren Radsatzes (1) oder jeder einstellbaren Radsatzgruppe derartig ausgebildet sind, dass das je Millimeter Verschiebungsweg aus den jeweiligen ersten bzw. zweiten Hydraulikkammern (4a, 4b) verdrängte Hydraulikflüssigkeitsvolumen bei allen Hydraulikkammern (4a, 4b) gleich gross ist.

6. Fahrwerk nach einem der vorangehenden Ansprüche, **dadurch gekennzeichnet, dass** der erste Hydraulikkreis und der zweite Hydraulikkreis jedes einstellbaren Radsatzes (1) oder jeder einstellbaren Radsatzgruppe jeweils mit einer Druckquelle verbunden sind, jeweils zur Bereitstellung eines statischen Überdruckes in diesen Hydraulikkreisen.

7. Fahrwerk nach einem der vorangehenden Ansprüche, **dadurch gekennzeichnet, dass** jeweils in den Verbindungsleitungen (5a, 5b) der ersten Hydraulikkammern (4a) und der zweiten Hydraulikkammern (4b) insbesondere einstellbare Drosselelemente vorhanden sind, zur Erzeugung eines hydraulischen Widerstands beim Durchströmen der Verbindungsleitungen (5a, 5b).

8. Fahrwerk nach einem der vorangehenden Ansprüche, **dadurch gekennzeichnet, dass** zumindest einer der einstellbaren Radsätze (1) oder eine der einstellbaren Radsatzgruppen antreibbar ist.

9. Fahrwerk nach einem der vorangehenden Ansprüche, **dadurch gekennzeichnet, dass** das Fahrwerk ein Laufwerk oder ein Drehgestell für ein Schienenfahrzeug ist.

10. Fahrwerk nach einem der vorangehenden Ansprüche, **dadurch gekennzeichnet, dass** jedem der Radsätze (1) oder Radsatzgruppen des Fahrwerks je Radseite ein Federelement, insbesondere eine Spiralfederanordnung (8) oder eine Luftfederanordnung, zugeordnet ist, über welches der Rahmen (2) federnd auf dem Radsatz (1) oder der Radsatzgruppe abgestützt ist.

11. Fahrwerk nach Anspruch 10, **dadurch gekennzeichnet, dass** jedem der Radsätze (1) oder Radsatzgruppen des Fahrwerks je Radseite ein Dämpferelement, insbesondere ein hydraulischer Dämpfer (9), zugeordnet ist, zur Dämpfung der Ein- und Ausfederungsbewegung dieses Radsatzes (1) oder dieser Radsatzgruppe auf dieser Radseite.

12. Schienenfahrzeug mit mindestens einem Fahrwerk nach einem der vorangehenden Ansprüche.

13. Schienenfahrzeug nach Anspruch 12, **dadurch gekennzeichnet, dass** das Fahrzeug zwei Fahrwerke nach einem der Ansprüche 1 bis 11 umfasst, deren Rahmen durch einen Fahrzeugrahmen des Schienenfahrzeugs gebildet sind.

14. Schienenfahrzeug nach Anspruch 12, **dadurch gekennzeichnet, dass** das Fahrzeug zwei Fahrwerke nach einem der Ansprüche 1 bis 11 umfasst, wobei die beiden Fahrwerke jeweils einen eigenen Rahmen (2) aufweisen, welcher mit einem Fahrzeugrahmen des Schienenfahrzeugs verbunden ist.

15. Schienenfahrzeug nach Anspruch 14, **dadurch gekennzeichnet, dass** sich der Fahrzeugsrahmen über Federelemente auf dem jeweiligen Fahrwerksrahmen (2) abstützt, insbesondere über Luftfederelemente.
